# EUROPÄISCHE PATENTSCHRIFT

(11) **EP 3 578 380 B1**
(45) Veröffentlichungstag und Bekanntmachung des Hinweises auf die Patenterteilung: **24.02.2021**
(21) Anmeldenummer: 19000274.1
(22) Anmeldetag: 05.06.2019
(51) Int. Cl.: B42D 25/351, B42D 25/369, B42D 25/387

(54) **SICHERHEITSELEMENT MIT MAGNETMERKMAL**
SECURITY ELEMENT WITH A MAGNETIC FEATURE
ÉLÉMENT DE SÉCURITÉ AVEC UNE CARACTÉRISTIQUE MAGNÉTIQUE

(30) Priorität: 05.06.2018 DE 102018004439
(43) Veröffentlichungstag der Anmeldung: 11.12.2019
(62) Teilanmeldung aus: 21020007.7
(73) Patentinhaber: Giesecke+Devrient Currency Technology GmbH, 81677 München (DE)
(72) Erfinder: Schiffmann, Peter, 81673 München (DE); Mengel, Christoph, 83607 Holzkirchen (DE); Kisselova-Weckerle, Yana, 85521 Ottobrunn (DE); Pfeiffer, Matthias, 81675 München (DE)

(56) Entgegenhaltungen:
- EP-A1- 1 669 213

## Beschreibung

Die Erfindung betrifft ein Sicherheitselement mit einem Magnetmerkmal, das der Absicherung von Sicherheitspapieren, Wertdokumenten und anderen Datenträgern dient. Die Erfindung betrifft auch ein Verfahren zum Herstellen solcher Sicherheitselemente, sowie einen mit einem solchen Sicherheitselement ausgestatteten Datenträger.

Datenträger, wie Wert- oder Ausweisdokumente, aber auch andere Wertgegenstände, wie etwa Markenartikel, werden zur Absicherung oft mit Sicherheitselementen versehen, die eine Überprüfung der Echtheit des Datenträgers gestatten und die zugleich als Schutz vor unerlaubter Reproduktion dienen. Die Sicherheitselemente können beispielsweise in Form eines in eine Banknote eingebetteten Sicherheitsfadens, einer Abdeckfolie für eine Banknote mit Loch, eines aufgebrachten Sicherheitsstreifens, eines selbsttragenden Transferelements oder auch in Form eines direkt auf ein Wertdokument aufgedruckten Merkmalsbereichs ausgebildet sein.

Eine besondere Rolle bei der Echtheitsabsicherung spielen Sicherheitselemente, die betrachtungswinkelabhängige visuelle Effekte zeigen, da diese selbst mit modernsten Kopiergeräten nicht reproduziert werden können. Für diesen Zweck werden seit einiger Zeit auch magnetisch ausrichtbare Effektpigmente eingesetzt, die magnetisch in Form eines darzustellenden Motivs ausgerichtet sind, wie beispielsweise in der Druckschrift WO 2009/033601 A1 beschrieben.

EP 1 669 213 A1 offenbart den Oberbegriff des Anspruchs 1.

Ausgehend davon liegt der Erfindung die Aufgabe zugrunde, die Fälschungssicherheit und die visuelle Attraktivität von Sicherheitselementen mit magnetisch ausrichtbaren Magnetpigmenten weiter zu erhöhen. Diese Aufgabe wird durch die Merkmale der unabhängigen Ansprüche gelöst. Weiterbildungen der Erfindung sind Gegenstand der abhängigen Ansprüche.

Die Erfindung stellt ein Sicherheitselement zur Absicherung von Sicherheitspapieren, Wertdokumenten und anderen Datenträgern bereit, mit
- einem Magnetmerkmal aus einer Farbschicht mit magnetisch ausgerichteten Magnetpigmenten, bei dem die Umrissform des Sicherheitsmerkmals ein Umrissmotiv in Form von Mustern, Zeichen oder einer Codierung bildet, und die Magnetpigmente im Inneren des Magnetmerkmals durch bereichsweise unterschiedliche Ausrichtung ein Modulationsmotiv in Form von Mustern, Zeichen oder einer Codierung bilden, und
- einem motivförmig ausgebildeten Zusatzmerkmal, das gepassert zu dem Magnetmerkmal angeordnet ist und dessen Motivform zumindest teilweise das Umrissmotiv und/oder das Modulationsmotiv des Magnetmerkmals wiederholt und/ oder ergänzt, wobei
- das Zusatzmerkmal durch eine Kombination einer Lumineszenzschicht und einer über der Lumineszenzschicht angeordneten und zu dem Magnetmerkmal gepasserten Blockierschicht gebildet ist.

Die Blockierschicht ist vorteilhaft ausgebildet, die Anregung der Lumineszenzschicht und/ oder die emittierte Lumineszenzstrahlung der angeregten Lumineszenzschicht zu blockieren. Die genannte Übereinanderanordnung von Lumineszenzschicht und Blockierschicht bezieht sich auf die Anregungs- bzw. Betrachtungsrichtung des Sicherheitselements, so dass die Blockierschicht die Anregungsstrahlung für die Lumineszenzschicht bzw. die von der Lumineszenzschicht emittierte Lumineszenzstrahlung blockiert.

Die Lumineszenzschicht des Zusatzmerkmals ist mit Vorteil auch ohne Anregung im sichtbaren Spektralbereich erkennbar und stellt dann einen auch bei normaler Beleuchtung zum visuellen Eindruck beitragenden Bestandteil des Sicherheitselements dar. Alternativ kann ebenfalls mit Vorteil vorgesehen sein, dass die Lumineszenzschicht ohne Anregung im sichtbaren Spektralbereich nicht erkennbar ist. Die Lumineszenzschicht kann hierzu beispielsweise transparent oder farbgleich mit einer Hintergrundschicht, insbesondere einem weißen Papierhintergrund sein.

In einer vorteilhaften Ausgestaltung ist die Lumineszenzschicht ausgebildet, bei unterschiedlichen UV-Anregungswellenlängen Lumineszenzstrahlung unterschiedlicher Farbe zu emittieren. Die Lumineszenzschicht kann auch nur in einem Teilbereich des UV-Spektralbereichs anregbar sein. Die Lumineszenzschicht kann auch aus mehreren Teilschichten bestehen, die unterschiedliche sichtbare Farben, unterschiedliche Anregungseigenschaften und/oder unterschiedliche Lumineszenzeigenschaften haben. Die Teilschichten können nebeneinander, übereinander oder überlappend angeordnet sein.

Bei der Lumineszenzschicht kann es sich zumindest in Teilbereichen jeweils um eine Fluoreszenzschicht und/oder eine Phosphoreszenzschicht handeln.

In einer Ausgestaltung der Erfindung ist die Blockierschicht ausgebildet, nur Anregungsstrahlung aus einem Teilbereich des UV-Spektralbereichs zu blockieren. In diesem Fall blockiert die Blockierschicht bevorzugt nur kürzerwellige Anregungsstrahlung, insbesondere nur UV-C Anregungsstrahlung.

Die Erfindung enthält auch einen Datenträger mit einem Sicherheitselement der beschriebenen Art. Das Sicherheitselement kann dabei insbesondere auf einen opaken Teilbereich des Datenträgers aufgebracht sein, insbesondere direkt aufgedruckt sein, über eine Transferfolie übertragen sein oder zusammen mit einer Trägerfolie auf- oder eingebracht sein. Das Sicherheitselement kann auch einen integralen Bestandteil des Datenträgers selbst bilden.

In einer besonders vorteilhaften Ausgestaltung ist das Sicherheitselement zumindest teilweise über einem transparenten oder transluzenten Fensterbereich des Datenträgers aufgebracht, wobei das Magnetmerkmal und das Zusatzmerkmal zumindest teilweise mit dem Fensterbereich überlappen.

Die Erfindung enthält weiter ein Verfahren zum Herstellen eines Sicherheitselements der beschriebenen Art, bei dem
- das Magnetmerkmal erzeugt wird, indem auf ein Trägersubstrat eine Farbschicht mit magnetisch ausrichtbaren Magnetpigmenten aufgebracht wird, die Magnetpigmente in noch feuchtem Zustand des Bindemittels mit einem externen Magnetfeld ausgerichtet werden, um das gewünschte Modulationsmotiv zu bilden und das Bindemittel getrocknet wird, um die Ausrichtung der Magnetpigmente dauerhaft zu fixieren,
- ein motivförmig ausgebildetes Zusatzmerkmal gepassert zu dem Magnetmerkmal angeordnet wird, wobei die Motivform des Zusatzmerkmals zumindest teilweise das Umrissmotiv und/oder das Modulationsmotiv des Magnetmerkmals wiederholt und/oder ergänzt, wobei
- das Zusatzmerkmal durch eine Kombination einer Lumineszenzschicht und einer über der Lumineszenzschicht angeordneten und zu dem Magnetmerkmal gepasserten Blockierschicht gebildet wird.

Die Farbschicht des Magnetmerkmals und die Blockierschicht des Zusatzmerkmals werden dabei vorzugsweise mit zwei Druckwerken derselben Druckmaschine, insbesondere mit zwei Siebdruckwerken derselben Siebdruckmaschine erzeugt. Die Siebdruckmaschine ist zudem mit einem zur Farbschicht des Magnetmerkmals registriert angeordneten Magnetmodul ausgestattet, welches das externe Magnetfeld bereitstellt, mit dem die Magnetpigmente zur Bildung des gewünschten Modulationsmotivs ausgerichtet werden.

Das Zusatzmerkmal liegt mit Vorteil nur außerhalb des Magnetmerkmals vor oder ist zumindest bei der Echtheitsprüfung nur außerhalb des Magnetmerkmals visuell erkennbar. Im letzteren Fall kann das Zusatzmerkmal oder Teilschichten des Zusatzmerkmals auch mit dem Magnetmerkmal überlappen. Wesentlich ist dabei nur, dass die visuelle Wirkung des Zusatzmerkmals nur außerhalb des Magnetmerkmals in Erscheinung tritt.

In einer vorteilhaften Ausgestaltung ist vorgesehen, dass das Zusatzmerkmal einen zumindest teilweise umlaufenden Rand des Magnetmerkmals bildet. Das Zusatzmerkmal kann insbesondere einen das Magnetmerkmal vollständig umlaufenden Rand bilden. Alternativ kann umgekehrt das Zusatzmerkmal auch innen liegen und das Magnetmerkmal einen teilweise oder vollständig umlaufenden Rand für das Zusatzmerkmal bilden. In einer ebenfalls vorteilhaften Ausgestaltung ist vorgesehen, dass das Zusatzmerkmal unmittelbar an das Magnetmerkmal anschließt, beispielsweise an einer Flanke des Magnetmerkmals.

Es ist weiter vorteilhaft vorgesehen, dass das Umrissmotiv und das Modulationsmotiv des Magnetmerkmals miteinander in einem Sinnzusammenhang stehen. Insbesondere können die beiden Motive aufeinander bezogene, einander ergänzende oder sich gegenseitig erklärende Motivteile eines Gesamtmotivs darstellen.

Bei dem genannten Datenträger handelt es sich mit Vorteil um ein Wertdokument, wie eine Banknote, insbesondere eine Papierbanknote, eine Polymerbanknote oder eine Folienverbundbanknote, um eine Aktie, eine Anleihe, eine Urkunde, einen Gutschein, einen Scheck, ein Zertifikat, eine Steuerbanderole, eine hochwertige Eintrittskarte oder ein Markenschutzelement, aber auch um eine Ausweiskarte, wie etwa eine Kreditkarte, eine Bankkarte, eine Barzahlungskarte, eine Berechtigungskarte, einen Personalausweis oder eine Passpersonalisierungsseite.

Die Passerung von Magnetmerkmal und Zusatzmerkmal kann beispielsweise mit einem Hilfsmittel in Form eines Bildsensors in einem mobilen Prüfsystem, beispielsweise einer Kamera, eines Smartphones mit Kamera oder eines Tablet-Computers mit Kamera, geprüft und ausgewertet werden. Die Passerung kann auch mit einem stationären Prüfgerät, wie etwa einem Banknotenbearbeitungsgerät mittels Sensorik erfasst und bewertet werden.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Fig. 1: eine schematische Darstellung einer Banknote mit einem erfindungsgemäßen Sicherheitselement,
- Fig. 2: das Sicherheitselement der Fig. 1 in Aufsicht unter UV-Beleuchtung,
- Fig. 3: das Sicherheitselement der Fig. 1 im Querschnitt,
- Fig. 4: ein weiteres erfindungsgemäßes Sicherheitselement, wobei (c) das vollständige Sicherheitselement zeigt und (a) und (b) Teilelemente zum besseren Verständnis des Aufbaus des Sicherheitselements zeigen,
- Fig. 5: ein Sicherheitselement nach einem weiteren Ausführungsbeispiel der Erfindung, wobei (a) das Erscheinungsbild des Sicherheitselements im sichtbaren Licht und (b) das Erscheinungsbild bei Anregung mit UV-Licht zeigt.

Die Erfindung wird nun am Beispiel von Sicherheitselementen für Banknoten erläutert. Figur 1 zeigt dazu eine schematische Darstellung einer Banknote 10 mit einem erfindungsgemäßen Sicherheitselement 12, das in Fig. 2 in Aufsicht unter UV-Beleuchtung und in Fig. 3 im Querschnitt genauer darstellt ist.

Das Sicherheitselement 12 besteht aus zwei Teilbereichen 20, 30, die zueinander gepassert auf dem Banknotenpapier 14 der Banknote 10 aufgedruckt sind. Der erste Teilbereich stellt ein Magnetmerkmal 20 dar, bei dem eine Farbschicht 22 mit magnetisch ausrichtbaren Magnetpigmenten auf das Banknotenpapier 14 aufgedruckt wurde. Die Magnetpigmente wurden in noch feuchtem Zustand des Bindemittels mit einem externen Magnetfeld in Form eines gewünschten Motivs ausrichtet und das Bindemittel der Druckfarbe getrocknet, beispielsweise durch UV-Beaufschlagung, um die Ausrichtung der Magnetpigmente dauerhaft zu fixieren.

Das Magnetmerkmal 20 enthält dadurch zwei separate Motive, nämlich einerseits ein Umrissmotiv 24, das durch die Umrissform der aufgedruckten Farbschicht 22 gebildet ist und andererseits ein Modulationsmotiv 26, das durch die bereichsweise unterschiedliche Ausrichtung der Magnetpigmente im Inneren der Farbschicht 22 gebildet ist. Im Ausführungsbeispiel der Fig. 2 ist das Umrissmotiv etwa durch ein einfaches Rechteck und das Modulationsmotiv 26 durch ein Streifen- bzw. Balkenmotiv gebildet. Es versteht sich, dass diese einfachen Motive nur der Illustration dienen und in der Praxis auch komplexere Motive möglich sind.

Als Besonderheit ist das Magnetmerkmal 20 durch ein gepassert zum Magnetmerkmal 20 angeordnetes Zusatzmerkmal 30 ergänzt, das das Modulationsmotiv 26 des Magnetmerkmals 20 mit andersartigen visuellen Effekten, in diesem Ausführungsbeispiel konkret mit Lumineszenzeffekten wiederholt.

Mit Bezug auf Fig. 3 wird zur Herstellung des Sicherheitselements 12 auf das Banknotensubstrat 14 die Farbschicht 22 des Magnetmerkmals 20 aufgedruckt. Das Zusatzmerkmal 30 wird durch eine Lumineszenzschicht 32 und eine über der Lumineszenzschicht 32 angeordnete, UV-absorbierende Blockierschicht 34 gebildet. Die in Fig. 2 ohne Schraffur eingezeichnete Blockierschicht 34 ist dabei in Form eines Streifen- bzw. Balkenmotivs 36 aufgebracht, das die Form des Modulationsmotivs 26 des Magnetmerkmals 20 wiederholt und zudem registriert zu dem Magnetmerkmal 20 so aufgebracht ist, dass sich das Balkenmotiv des Modulationsmotivs 26 in das Balkenmotiv 36 des Zusatzmerkmals fortsetzt. Die Lumineszenzschicht 32 muss selbst keine besondere Registrierung zum Magnetmerkmal 20 aufweisen, da die Motiv-Passerung durch die registrierte Aufbringung der Blockierschicht 34 sichergestellt wird.

Die Lumineszenzschicht 32 und die Blockierschicht 34 sind im Ausführungsbeispiel im sichtbaren Spektralbereich farblos oder transparent, so dass bei normaler Betrachtung im Tageslicht nur das Magnetmerkmal 20 des Sicherheitselements 12 sichtbar ist.

Wird das Sicherheitselement 12 mit UV-Strahlung beaufschlagt, so wird die Lumineszenzschicht 32 durch die UV-Anregung zur Lumineszenz im sichtbaren Spektralbereich angeregt, allerdings nur in den Teilbereichen 38, in denen die UV-Anregungsstrahlung nicht von der Blockierschicht 34 absorbiert wird. Da die Blockierschicht 34 in Form eines das Modulationsmotiv 26 wiederholenden Motivs 36 aufgebracht ist, zeigt das entstehende Lumineszenzbild des Zusatzmerkmals 30 dasselbe Streifen- bzw. Balkenmotiv wie das Magnetmerkmal 20. Auf diese Weise wird eine zusätzliche Absicherung des Magnetmerkmals 20 erreicht, wobei die Passerung der Motive 26, 36 aufgrund der unmittelbaren räumlichen Nachbarschaft der beiden Teilbereiche 20, 30 einfach verifizierbar ist.

Um die Passerung der Farbschicht 22 und der Blockierschicht 34 sicherzustellen, werden erfindungsgemäß beispielsweise die beiden Siebdruckwerke einer Nota Screen™ Siebdruckmaschine eingesetzt, welche eine gute Passerung zueinander aufweisen. Das erste Siebdruckwerk wird genutzt, um die Farbschicht 22 mit dem Modulationsmotiv 26 zu erzeugen, das zweite Siebdruckwerk, um die Blockierschicht 34 hierzu gepassert aufzubringen. Um das zur Ausrichtung der Magnetpigmente und damit für die Bildung des Modulationsmotivs 26 notwendige externe Magnetfeld bereitzustellen, ist das erste Siebdruckwerk mit einem zur Farbschicht 22 des Magnetmerkmals 20 registriert angeordneten Magnetmodul ausgestattet.

Es können allerdings auch andere Druckmaschinen eingesetzt werden, welche insbesondere mindestens ein erstes Druckwerk zur Applikation einer magnetisch ausrichtbaren Farbe, beispielsweise im Tiefdruck, Flexodruck und insbesondere Siebdruck aufweisen, ein Magnetmodul zum Ausrichten der magnetisch orientierbaren Farbe, eine spontane Trocknungseinrichtung, bevorzugt UV-Trocknung zum Fixieren der Orientierung der Pigmente mittels eines LED-Trockners zum Pinnen, eines End- oder Zwischentrockners, sowie mindestens eine weitere Druckeinheit, welche bevorzugt vor dem Druckwerk zum Druck der magnetisch orientierbaren Farbe vorgesehen ist, wobei auch dieses Druckwerk bevorzugt mit einer spontanen Trocknungseinrichtung gekoppelt ist. Alternativ kann dieses mindestens eine Druckwerk auch nach dem Druckwerk zum Druck der magnetisch orientierbaren Farbe angeordnet sein.

Das zu bedruckende Substrat kann ein bahnförmiges Substrat oder ein Bogensubstrat sein. Um einen besonders guten Passer zwischen den Drucken zu ermöglichen, wird besonders bevorzugt bei bahnförmigen Materialien ein Einzylinderprinzip mit einem gemeinsamen Gegendruckzylinder eingesetzt, da dabei Bahnspannungsschwankungen nicht ins Gewicht fallen. Bei bogenförmigen Substraten werden bevorzugt Druckmaschinenkonstruktionen eingesetzt, welche eine Substratübergabe mittels Greifersystemen im Bereich der Druckwerke vermeiden.

Figur 4 zeigt ein weiteres Ausführungsbeispiel eines erfindungsgemäßen Sicherheitselements 40, wobei Fig. 4(c) das vollständige Sicherheitselement 40 zeigt und Fig. 4(a) und (b) Teilelemente zum besseren Verständnis des Aufbaus des Sicherheitselements zeigen.

Mit Bezug zunächst auf Fig. 4(a) enthält das Sicherheitselement 40 ein Magnetmerkmal 50 mit einer Farbschicht 52 mit magnetisch ausrichtbaren Magnetpigmenten. Das Umrissmotiv 54 des Magnetmerkmals 50 stellt bei diesem Ausführungsbeispiel einen sechszackigen Stern dar, der zudem mit einer innenliegenden Wertzahl "50" versehen ist, während das durch die unterschiedliche Ausrichtung der Magnetpigmente gebildete Modulationsmotiv 56 wieder ein Streifen- bzw. Balkenmotiv darstellt.

Fig. 4(b) zeigt das Magnetmerkmal 50 zusammen mit der unterhalb des Magnetmerkmals liegenden Lumineszenzschicht 62 des Zusatzmerkmals 60. Wie aus Fig. 4(b) deutlich wird, ist nicht erforderlich, dass die Lumineszenzschicht 62 eine Passerung zu dem Magnetmerkmal 50 aufweist.

Fig. 4(c) zeigt schließlich das fertige Sicherheitselement 40 mit Magnetmerkmal 50 und vollständigem Zusatzmerkmal 60. Das Zusatzmerkmal 60 enthält neben der Lumineszenzschicht 62, deren Lage und Umriss in Fig. 4(c) mit gestrichelten Linien nochmals angedeutet sind, auch eine über der Lumineszenzschicht 62 liegende Blockierschicht 64, die die Form eines Quadrats mit einer sternförmigen Aussparung 66 hat und gepassert zu dem Umriss 54 des Magnetmerkmals 50 aufgebracht ist. Durch das Zusammenspiel von Lumineszenzschicht 62 und Blockierschicht 64 zeigt das Zusatzmerkmal 60 insgesamt ein Sternmotiv 66, das das Umrissmotiv 54 des Magnetmerkmals 50 in Form eines umlaufenden Randes wiederholt bzw. ergänzt.

Die Lumineszenzschicht 62 und die Blockierschicht 64 sind auch im Ausführungsbeispiel der Fig. 4 im sichtbaren Spektralbereich farblos oder transparent, so dass bei normaler Betrachtung im Tageslicht nur das Magnetmerkmal 50 des Sicherheitselements 40 sichtbar ist. Wird das Sicherheitselement 40 mit UV-Strahlung beaufschlagt, so wird die Lumineszenzschicht 62 durch die UV-Anregung in den nicht von der Blockierschicht 64 bedeckten Bereichen, also gerade innerhalb der sternförmigen Aussparung 66 zur Lumineszenz im sichtbaren Spektralbereich angeregt. Das Lumineszenzbild des Zusatzmerkmals 60 zeigt dann zu dem Magnetmerkmal gepassert dasselbe Sternmotiv, das auch bereits vom Umriss des Magnetmerkmals 50 gezeigt wird. Die Passerung der Motive 54, 66 ist dabei durch die umlaufende Randgestaltung der beiden Sternmotive einfach verifizierbar, da das menschliche Auge sehr empfindlich auf eventuell unterschiedliche Randbreiten entlang des Umfangs des Sternmotivs 54 reagiert.

Bei dem in Fig. 5 dargestellten weiteren Ausführungsbeispiel zeigt Fig. 5(a) das Erscheinungsbild des Sicherheitselements 70 im sichtbaren Licht und Fig. 5(b) das Erscheinungsbild bei Anregung mit UV-Licht. Das Sicherheitselement 70 enthält ein Magnetmerkmal 80 mit einer Farbschicht 82 mit magnetisch ausrichtbaren Magnetpigmenten. Das Umrissmotiv 84 des Magnetmerkmals 80 stellt einen zehnzackigen Stern dar, und das durch die unterschiedliche Ausrichtung der Magnetpigmente gebildete Modulationsmotiv 86 wieder ein Streifen- bzw. Balkenmotiv.

Das Zusatzmerkmal 90 des Sicherheitselements 70 enthält einen zweifarbigen Iriodinstreifen 92, dessen Teilstreifen 92-A, 92-B auch bei UV-Anregung unterschiedliche Lumineszenzfarben zeigen. Beispielsweise erscheint der Teilstreifen 92-A bei normaler Beleuchtung Rot und weist eine gelbe Lumineszenzfarbe auf, während der Teilstreifen 92-B bei normaler Beleuchtung Blau erscheint und eine grüne Lumineszenzfarbe aufweist. Der Iriodinstreifen 92 bildet somit eine Lumineszenzschicht, die auch ohne Anregung im sichtbaren Spektralbereich für den Betrachter wahrnehmbar ist.

Über dem Iriodinstreifen 92 ist eine Blockierschicht 94 des Zusatzmerkmals 90 angeordnet, die wie das Magnetmerkmal 80 in Form eines zehnzackigen Sterns ausgebildet ist und gepassert zur dem Umriss 84 des Magnetmerkmals 80 angeordnet ist. Die Blockierschicht 94 ist im sichtbaren Spektralbereich transparent und tritt nur bei UV-Bestrahlung durch ihre UV-absorbierende Wirkung in Erscheinung.

Bezüglich der Schichtreihenfolge ist auf dem Substrat 72 zunächst der Iriodinstreifen 92 mit den Teilstreifen 92-A, 92-B aufgebracht, darüber die Blockierschicht 94 und darüber schließlich die Farbschicht 82. Da das Sternmotiv der Blockierschicht 94 etwas größer als das Sternmotiv 84 der Farbschicht 82 ausgebildet ist, verbleibt außerhalb des Farbschicht 82 ein gepasserter, sternförmiger Rand 96 der Blockierschicht 94.

Wie in Fig. 5(a) illustriert, erscheint der Iriodinstreifen 92 im sichtbaren Licht zweifarbig Rot/Blau und das sternförmige Magnetmerkmal 80 liegt mit seinem Streifen- bzw. Balkenmuster 86 über diesem zweifarbigen Iriodinstreifen 92.

Bei UV-Beleuchtung, wie sie in Fig. 5(b) illustriert ist, luminesziert der Iriodinstreifen 92 zweifarbig Gelb/Grün, allerdings nur in den Bereichen, die nicht von der Blockierschicht 94 bedeckt sind. Der Betrachter sieht daher unter UV-Licht das Sternmotiv 84 des Magnetmerkmals 80 mit einem gepasserten, sternförmigen und nicht lumineszierenden Rand 96. Auch hier ist die Passerung der Motive 84, 96 einfach verifizierbar, da das menschliche Auge sehr empfindlich auf eventuell unterschiedliche Randbreiten entlang des Umfangs des Sternmotivs 84 reagiert.

Bei einer weiteren hier nicht dargestellten Abwandlung ist die Blockierschicht 94 zu dem Magnetmerkmal 80 gepassert so aufgebracht, dass der Rand der Farbschicht 82 in einem konstanten Abstand von dem Umriss 24 des Magnetmerkmals 80 verläuft. Der sich dadurch zeigende lumineszierende Rand weist damit ebenfalls die Sternform des Umrissmotivs auf.

In einer Weiterbildung ist die Blockierschicht 94 so ausgebildet, dass sie nur Anregungsstrahlung aus einem Teilbereich des UV-Spektralbereichs blockiert, beispielsweise UV-C-Strahlung (insbesondere bei 254 nm) blockiert, aber UV-A-Strahlung (insbesondere bei 365 nm) durchlässt. In diesem Fall ergibt sich das Erscheinungsbild der Fig. 5(b) nur bei Bestrahlung mit UV-C-Strahlung, während sich die Passersituation bei Bestrahlung des Sicherheitselements mit UV-A-Strahlung nicht offenbart, da dann der Iriodinstreifen 92 auch in den von der Blockierschicht 94 bedeckten Bereichen zweifarbig Gelb/Grün luminesziert. Das Zusatzmerkmal 90 wird dadurch stärker versteckt, da sein Vorliegen mit den UV-A-Lampen einfacher Banknotenprüfgeräte noch nicht sichtbar gemacht werden kann.

Die beschriebenen Sicherheitselemente können als ein separates Sicherheitselement vorliegen, das auf einem abzusichernden Datenträger aufgebracht ist, sie können aber auch Teil des abzusichernden Datenträgers selbst sein.

Die Sicherheitselemente können in einem opaken Teilbereich des Datenträgers vorliegen, oder ganz oder teilweise in einem transparenten Fensterbereich des Datenträgers angeordnet sein, wozu das Magnetmerkmal 20 und das Zusatzmerkmal 30 beispielsweise auf einer transparenten Trägerfolie 14 vorliegen können. Der transparente Fensterbereich kann auch aus einem transparenten Teilbereich einer Kunststofffolie des abzusichernden Datenträgers bestehen, auf den das Magnetmerkmal und das Zusatzmerkmal direkt aufgebracht sind.

Bei Ausgestaltungen mit einem transparenten Fensterbereich ist das Magnetmerkmal 20 vorteilhaft zumindest teilweise innerhalb des Fensterbereichs angeordnet, so dass das von dem Magnetmerkmal 20 gebildete Umrissmotiv 26 von einer Seite des Datenträgers vollständig und von der gegenüberliegenden Seite durch den Fensterbereich hindurch zumindest teilweise sichtbar ist. Auch das Zusatzmerkmal 30 ist dann vorteilhaft zumindest teilweise innerhalb des transparenten Fensterbereichs angeordnet, so dass das Zusatzmerkmal 30 von einer Seite des Datenträgers vollständig und von der gegenüberliegenden Seite durch den Fensterbereich hindurch zumindest teilweise sichtbar ist.

In einer dabei besonders vorteilhaften Variante handelt es sich bei der Blockierschicht 34 um eine visuell nicht erkennbare UV-absorbierende Schicht, wobei sich die Passerung des Zusatzmerkmals 30 zu dem Magnetmerkmal 20 auf beiden Seiten des Datenträgers im Fensterbereich zeigt, wenn der Datenträger mit dem Fensterbereich bei der Prüfung mittels UV-Licht jeweils auf einem lumineszierenden Untergrund positioniert wird und das Fenster selbst zumindest für einen Teilbereich des UV-Lichts durchlässig ist.

### Bezugszeichenliste

- 10: Banknote
- 12: Sicherheitselement
- 14: Banknotenpapier
- 20: Magnetmerkmal
- 22: Farbschicht
- 24: Umrissmotiv
- 26: Modulationsmotiv
- 30: Zusatzmerkmal
- 32: Lumineszenzschicht
- 34: Blockierschicht
- 36: Streifen- bzw. Balkenmotiv
- 40: Sicherheitselement
- 50: Magnetmerkmal
- 52: Farbschicht
- 54: Umrissmotiv
- 56: Modulationsmotiv
- 60: Zusatzmerkmal
- 62: Lumineszenzschicht
- 64: Blockierschicht
- 66: Sternmotiv
- 70: Sicherheitselement
- 72: Substrat
- 80: Magnetmerkmal
- 82: Farbschicht
- 84: Umrissmotiv
- 86: Modulationsmotiv
- 90: Zusatzmerkmal
- 92: Iriodinstreifen
- 92-A, 92-B: Teilstreifen
- 94: Blockierschicht
- 96: Sternmotiv

## Patentansprüche

1. Sicherheitselement (12) zur Absicherung von Sicherheitspapieren, Wertdokumenten und anderen Datenträgern mit
- einem Magnetmerkmal (20) aus einer Farbschicht mit magnetisch ausgerichteten Magnetpigmenten, bei dem die Umrissform des Sicherheitsmerkmals ein Umrissmotiv in Form von Mustern, Zeichen oder einer Codierung bildet und die Magnetpigmente im Inneren des Magnetmerkmals durch bereichsweise unterschiedliche Ausrichtung ein Modulationsmotiv in Form von Mustern, Zeichen oder einer Codierung bilden, und
- einem motivförmig ausgebildeten Zusatzmerkmal (30), das gepassert zu dem Magnetmerkmal angeordnet ist und dessen Motivform zumindest teilweise das Umrissmotiv und/oder das Modulationsmotiv des Magnetmerkmals wiederholt und/oder ergänzt, **dadurch gekennzeichnet, dass**
- das Zusatzmerkmal durch eine Kombination einer Lumineszenzschicht (32) und einer über der Lumineszenzschicht angeordneten und zu dem Magnetmerkmal gepasserten Blockierschicht (34) gebildet ist.

2. Sicherheitselement nach Anspruch 1, **dadurch gekennzeichnet, dass** die Blockierschicht die Anregung der Lumineszenzschicht und/oder die emittierte Lumineszenzstrahlung der angeregten Lumineszenzschicht blockiert.

3. Sicherheitselement nach Anspruch 1 oder 2, **dadurch gekennzeichnet, dass** das Zusatzmerkmal nur außerhalb des Magnetmerkmals vorliegt oder zumindest bei der Echtheitsprüfung nur außerhalb des Magnetmerkmals visuell erkennbar ist.

4. Sicherheitselement nach wenigstens einem der Ansprüche 1 bis 3, **dadurch gekennzeichnet, dass** das Zusatzmerkmal einen zumindest teilweise umlaufenden Rand des Magnetmerkmals bildet.

5. Sicherheitselement nach wenigstens einem der Ansprüche 1 bis 4, **dadurch gekennzeichnet, dass** das Zusatzmerkmal unmittelbar an das Magnetmerkmal anschließt.

6. Sicherheitselement nach wenigstens einem der Ansprüche 1 bis 5, **dadurch gekennzeichnet, dass** die Motivform der Blockierschicht die Form des Modulationsmotivs des Magnetmerkmals wiederholt, wobei die Blockierschicht gepassert zu dem Magnetmerkmal so aufgebracht ist, dass sich das Modulationsmotiv in das Motiv des Zusatzmerkmals fortsetzt.

7. Sicherheitselement nach wenigstens einem der Ansprüche 1 bis 6, **dadurch gekennzeichnet, dass** die Lumineszenzschicht im sichtbaren Spektralbereich erkennbar ist.

8. Sicherheitselement nach wenigstens einem der Ansprüche 1 bis 6, **dadurch gekennzeichnet, dass** die Lumineszenzschicht im sichtbaren Spektralbereich nicht erkennbar ist.

9. Sicherheitselement nach wenigstens einem der Ansprüche 1 bis 8, **dadurch gekennzeichnet, dass** die Lumineszenzschicht bei unterschiedlichen UV-Anregungswellenlängen Lumineszenzstrahlung unterschiedlicher Farbe emittiert.

10. Sicherheitselement nach wenigstens einem der Ansprüche 1 bis 9, **dadurch gekennzeichnet, dass** die Lumineszenzschicht nur in einem Teilbereich des UV-Spektralbereichs anregbar ist.

11. Sicherheitselement nach wenigstens einem der Ansprüche 1 bis 10, **dadurch gekennzeichnet, dass** die Blockierschicht nur Anregungsstrahlung aus einem Teilbereich des UV-Spektralbereichs blockiert, bevorzugt nur kürzerwellige Anregungsstrahlung, insbesondere nur UV-C Anregungsstrahlung.

12. Datenträger mit einem Sicherheitselement nach wenigstens einem der Ansprüche 1 bis 11.

13. Datenträger nach Anspruch 12, **dadurch gekennzeichnet, dass** das Sicherheitselement auf einen opaken Teilbereich des Datenträgers aufgebracht ist.

14. Datenträger nach Anspruch 12, **dadurch gekennzeichnet, dass** das Sicherheitselement zumindest teilweise über einem transparenten Fensterbereich des Datenträgers aufgebracht ist, wobei das Magnetmerkmal und das Zusatzmerkmal zumindest teilweise mit dem Fensterbereich überlappen.

15. Verfahren zum Herstellen eines Sicherheitselements nach einem der Ansprüche 1 bis 11, bei dem
- das Magnetmerkmal erzeugt wird, indem auf ein Trägersubstrat eine Farbschicht mit magnetisch ausrichtbaren Magnetpigmenten aufgebracht wird, die Magnetpigmente in noch feuchtem Zustand des Bindemittels mit einem externen Magnetfeld ausgerichtet werden, um das gewünschte Modulationsmotivs zu bilden und das Bindemittel getrocknet wird, um die Ausrichtung der Magnetpigmente dauerhaft zu fixieren,
- ein motivförmig ausgebildetes Zusatzmerkmal gepassert zu dem Magnetmerkmal angeordnet wird, wobei die Motivform des Zusatzmerkmals zumindest teilweise das Umrissmotiv und/oder das Modulationsmotiv des Magnetmerkmals wiederholt und/oder ergänzt, wobei
- das Zusatzmerkmal durch eine Kombination einer Lumineszenzschicht und einer über der Lumineszenzschicht angeordneten und zu dem Magnetmerkmal gepasserten Blockierschicht gebildet wird.

16. Verfahren nach Anspruch 15, **dadurch gekennzeichnet, dass** die Farbschicht des Magnetmerkmals und die Blockierschicht des Zusatzmerkmals mit zwei Druckwerken derselben Druckmaschine, insbesondere mit zwei Siebdruckwerken derselben Siebdruckmaschine erzeugt werden.

## Claims

1. A security element (12) for securing security papers, value documents and other data carriers, having
- a magnetic feature (20) composed of an ink layer having magnetically aligned magnetic pigments, in which feature the contour shape of the security feature forms a contour motif in the form of patterns, characters or a code, and the magnetic pigments in the interior of the magnetic feature form, through regionally differing alignment, a modulation motif in the form of patterns, characters or a code, and
- an additional feature (30), developed in the shape of a motif, that is arranged in register with the magnetic feature and whose motif shape at least partially repeats and/or complements the contour motif and/or the modulation motif of the magnetic feature, **characterized in that**
- the additional feature is formed by a combination of a luminescence layer (32) and a blocking layer (34) that is arranged over the luminescence layer and that is in register with the magnetic feature.

2. The security element according to claim 1, **characterized in that** the blocking layer blocks the excitation of the luminescence layer and/or the emitted luminescent radiation of the excited luminescence layer.

3. The security element according to claim 1 or 2, **characterized in that** the additional feature is present only outside the magnetic feature or at least is visually perceptible only outside the magnetic feature in the authenticity check.

4. The security element according to at least one of claims 1 to 3, **characterized in that** the additional feature forms an at least partially circumferential border of the magnetic feature.

5. The security element according to at least one of claims 1 to 4, **characterized in that** the additional feature directly adjoins the magnetic feature.

6. The security element according to at least one of claims 1 to 5, **characterized in that** the motif shape of the blocking layer repeats the shape of the modulation motif of the magnetic feature, the blocking layer being applied in register with the magnetic feature in such a way that the modulation motif continues into the motif of the additional feature.

7. The security element according to at least one of claims 1 to 6, **characterized in that** the luminescence layer is perceptible in the visible spectral range.

8. The security element according to at least one of claims 1 to 6, **characterized in that** the luminescence layer is not perceptible in the visible spectral range.

9. The security element according to at least one of claims 1 to 8, **characterized in that** the luminescence layer emits luminescent radiation of different colors at different UV excitation wavelengths.

10. The security element according to at least one of claims 1 to 9, **characterized in that** the luminescence layer is excitable only in a sub-range of the UV spectral range.

11. The security element according to at least one of claims 1 to 10, **characterized in that** the blocking layer blocks only excitation radiation from a sub-range of the UV spectral range, preferably only shorter-wave excitation radiation, especially only UVC excitation radiation.

12. A data carrier having a security element according to at least one of claims 1 to 11.

13. The data carrier according to claim 12, **characterized in that** the security element is applied to an opaque sub-region of the data carrier.

14. The data carrier according to claim 12, **characterized in that** the security element is applied at least partially over a transparent window region of the data carrier, the magnetic feature and the additional feature at least partially overlapping with the window region.

15. A method for manufacturing a security element according to one of claims 1 to 11, in which
- the magnetic feature is produced in that an ink layer having magnetically alignable magnetic pigments is applied to a carrier substrate, the magnetic pigments are aligned with an external magnetic field while the binder is still in the wet state to form the desired modulation motif, and the binder is dried to permanently fix the alignment of the magnetic pigments,
- an additional feature developed in the shape of a motif is arranged in register with the magnetic feature, the motif shape of the additional feature at least partially repeating and/or complementing the contour motif and/or the modulation motif of the magnetic feature,
- the additional feature being formed by a combination of a luminescence layer and a blocking layer that is arranged over the luminescence layer and that is in register with the magnetic feature.

16. The method according to claim 15, **characterized in that** the ink layer of the magnetic feature and the blocking layer of the additional feature are produced with two printing units of the same printing machine, especially with two screen printing units of the same screen printing machine.

## Revendications

1. Élément de sécurité (12) pour sécuriser les papiers de sécurité, les documents de valeur et autres supports de données comportant
- un élément magnétique (20) constitué d'une couche de couleur avec des pigments magnétiques alignés magnétiquement, dans lequel le contour de l'élément de sécurité forme un motif de contour sous la forme de motifs, de caractères ou d'un code et les pigments magnétiques à l'intérieur de l'élément magnétique forment un motif de modulation grâce à l'alignement différent dans les zones sous forme de motifs, des caractères ou un encodage, et
- un élément supplémentaire (30) conçu sous la forme d'un motif, qui est disposé en concordance avec l'élément magnétique et dont la forme du motif répète au moins partiellement et / ou complète le motif de contour et / ou le motif de modulation de l'élément magnétique, **caractérisé en ce que**
- la caractéristique supplémentaire est formée par une combinaison d'une couche luminescente (32) et d'une couche de blocage (34) disposées au-dessus de la couche luminescente et adaptées à la caractéristique magnétique.

2. Elément de sécurité selon la revendication 1, **caractérisé en ce que** la couche de blocage bloque l'excitation de la couche luminescente et / ou le rayonnement luminescent émis de la couche luminescente excitée.

3. Elément de sécurité selon la revendication 1 ou 2, **caractérisé en ce que** la caractéristique supplémentaire n'est présente qu'à l'extérieur de la caractéristique magnétique ou au moins n'est reconnaissable que visuellement lors du contrôle d'authenticité à l'extérieur de la caractéristique magnétique.

4. Elément de sécurité selon au moins une des revendications 1 à 3, **caractérisé en ce que** l'élément supplémentaire forme un bord au moins partiellement circonférentiel de l'élément magnétique.

5. Elément de sécurité selon au moins une des revendications 1 à 4, **caractérisé en ce que** l'élément supplémentaire jouxte directement l'élément magnétique.

6. Elément de sécurité selon au moins une des revendications 1 à 5, **caractérisé en ce que** la forme du motif de la couche de blocage reprend la forme du motif de modulation de l'élément magnétique, la couche de blocage étant appliquée de sorte que le motif de modulation se prolonge dans le motif de l'élément supplémentaire.

7. Elément de sécurité selon au moins une des revendications 1 à 6, **caractérisé en ce que** la couche luminescente est visible dans la plage spectrale visible.

8. Elément de sécurité selon au moins une des revendications 1 à 6, **caractérisé en ce que** la couche luminescente n'est pas visible dans la plage spectrale visible.

9. Elément de sécurité selon au moins une des revendications 1 à 8, **caractérisé en ce que** la couche luminescente émet un rayonnement luminescent de différentes couleurs à différentes longueurs d'onde d'excitation UV.

10. Elément de sécurité selon au moins une des revendications 1 à 9, **caractérisé en ce que** la couche luminescente ne peut être excitée que dans une plage partielle de la plage spectrale UV.

11. Elément de sécurité selon au moins une des revendications 1 à 10, **caractérisé en ce que** la couche de blocage bloque uniquement le rayonnement d'excitation d'une plage partielle de la plage spectrale UV, de préférence uniquement le rayonnement d'excitation à ondes plus courtes, en particulier uniquement le rayonnement d'excitation UV-C.

12. Support de données comportant un élément de sécurité selon au moins une des revendications 1 à 11.

13. Support de données selon la revendication 12, **caractérisé en ce que** l'élément de sécurité est appliqué sur une sous-zone opaque du support de données.

14. Support de données selon la revendication 12, **caractérisé en ce que** l'élément de sécurité est appliqué au moins partiellement sur une zone de fenêtre transparente du support de données, la caractéristique magnétique et la caractéristique supplémentaire chevauchant au moins partiellement la zone de fenêtre.

15. Procédé de fabrication d'un élément de sécurité selon une des revendications 1 à 11, dans lequel
- la caractéristique magnétique est générée en appliquant une couche de couleur avec des pigments magnétiques alignables magnétiquement sur un substrat porteur, en alignant les pigments magnétiques avec un champ magnétique externe alors que le liant est encore humide afin de former le motif de modulation souhaité et en séchant le liant, pour fixer en permanence l'alignement des pigments magnétiques,
- une caractéristique supplémentaire en forme de motif est agencée en concordance avec la caractéristique magnétique, la forme de motif de la caractéristique supplémentaire répétant au moins partiellement et / ou complétant le motif de contour et / ou le motif de modulation de la caractéristique magnétique, dans lequel
- la caractéristique supplémentaire est formée par une combinaison d'une couche luminescente et d'une couche de blocage disposée sur la couche luminescente et adaptée à la caractéristique magnétique.

16. Procédé selon la revendication 15, **caractérisé en ce que** la couche colorée du motif magnétique et la couche de blocage du motif supplémentaire sont réalisées avec deux unités d'impression d'une même machine d'impression, notamment avec deux unités de sérigraphie de la même machine de sérigraphie.
